# EUROPÄISCHE PATENTSCHRIFT

(11) **EP 1 033 495 B1**
(45) Veröffentlichungstag und Bekanntmachung des Hinweises auf die Patenterteilung: **12.05.2004**
(21) Anmeldenummer: 00104299.3
(22) Anmeldetag: 02.03.2000
(51) Int. Cl.: F04D 29/62, F04D 29/40

(54) **Serviceadapter für ein Heizungs-oder Kühlsystem**
Adaptor for a heating or cooling system
Adapteur pour circuit de chauffage ou de refroidissement

(30) Priorität: 03.03.1999 DE 19909181; 03.03.1999 DE 19909371
(43) Veröffentlichungstag der Anmeldung: 06.09.2000
(73) Patentinhaber: WILO AG, 44263 Dortmund (DE)
(72) Erfinder: Kettner, Thorsten, 45711 Datteln (DE); Materne, Thomas, 59348 Lüdinghausen (DE); Fabricius, Ingo, 44388 Dortmund (DE); Strelow, Günter, 44801 Bochum (DE); Kaul, Günter, 58456 Witten (DE); Schmitz, Heribert, 35619 Braunfels (DE)
(74) Vertreter: COHAUSZ DAWIDOWICZ HANNIG & PARTNER

(56) Entgegenhaltungen:
- DE-A- 4 031 164
- DE-A- 19 646 617
- GB-A- 1 141 205
- US-A- 3 252 422

## Beschreibung

Die vorliegende Erfindung betrifft einen Adapter für den Anschluß einer hydraulischen Vorrichtung an ein Heizungs- oder Kühlsystem mit einem Gehäuse, das mindestens zwei Anschlußöffnungen zum Anschluß einer Vorlaufleitung und einer Rücklaufleitung aufweist, wobei die Anschlußöffnungen im Gehäuse münden. Die Erfindung betrifft gleichfalls eine hydraulische Vorrichtung, nämlich eine elektrisch betriebene Pumpe, insbesondere eine Kreiselpumpe, zur Förderung eines Mediums in dem Heizungs- oder Kühlsystem, die eine Pumpenkammer mit einem Einlaß und einem Auslaß aufweist, wobei innerhalb der Pumpenkammer ein Laufrad angeordnet ist.

Es ist bekannt, in den Leitungen eines Heizungs- oder Kühlsystems hydraulische Vorrichtungen, wie Ventile, Sensoren oder Pumpen vorzusehen, wobei derartige hydraulische Vorrichtungen einen Hydraulikteil mit mindestens zwei Anschlußmöglichkeiten für die Vor- und Rücklaufleitung aufweisen. Der Einbau der bekannten Vorrichtungen kann in einem System von vornherein vorgesehen werden, er aber kann auch im nachhinein erfolgen. Soll eine hydraulische Vorrichtung im nachhinein in eine Leitung des Heizungs- oder Kühlsystems eingebracht werden, so ist es nötig, das ganze System zu entwässern, bevor die Leitung an der entsprechenden Stelle aufgetrennt wird. Erst nach dem Einbau der hydraulischen Vorrichtung kann der Betrieb des Systemes wieder aufgenommen werden.

Es sind auch hydraulische Vorrichtungen bekannt, die ein Hydraulikteil aufweisen, das in die Leitungen eingebracht wird und an dem ein mechanisch betätigbares Bedienteil oder eine elektrisch betriebene Stelleinheit angebracht wird. Die Stelleinheit bzw. das Bedienteil kann ausgetauscht werden, ohne daß das Hydraulikteil aus der Leitung ausgebaut wird. Das Hydraulikteil wirkt dabei als Adapter für die Stelleinheit oder das aufgesetzte Bedienteil. GB-A-1 141 205 schlägt vor, ein Element als Absperrteil für die Anschlussöffnungen einer Pumpe von außen zu betätigen.

Nachteilig an allen bisher bekannten, mit oder ohne Adapter ausgestattenen hydraulischen Vorrichtungen ist, daß zum Einbau oder für Wartungsarbeiten das gesamte Heizungs- oder Kühlsystem entleert werden muß, damit die Leitung an der für die hydraulischen Vorrichtung vorgesehenen Stelle geöffnet werden kann, wobei ein Austritt des Wassers unvermeidbar ist. Aus diesem Grunde sind Montage- oder Wartungsarbeiten sehr aufwendig und damit kostenintensiv für den Verbraucher.

Als hydraulische Vorrichtungen sind insbesondere Kreiselpumpen in vielfältigen Ausführungsformen bekannt und werden vielfach in Heizungskreisläufen von Gebäuden eingesetzt. Für den Einbau der Pumpen wird an geeigneter Stelle, beispielsweise im Vorlauf nahe dem Heizkessel, das Leitungssystem unterbrochen und bevor die Pumpe mittels Flanschen an den Rohrenden angeschlossen wird. Es sind auch Pumpen bekannt, bei denen der hydraulische Teil vom elektrischen Teil durch einen Spalttopf getrennt ist, so daß der elektrische Teil zur Wartungszwecken ausgetauscht wird, während der hydraulische Teil im System verbleiben kann.

Nachteilig allen bislang bekannten Pumpen ist jedoch, daß beim nachträglichen Einbau der Pumpe oder bei Wartungsarbeiten am hydraulischen Teil der Pumpe das Wasser aus dem System abgelassen werden muß, bevor die Pumpe demontiert werden kann. Diese Arbeiten gehen mit erheblichen Beeinträchtigungen im Betrieb des Systems und mit einem großem Kostenaufwand einher.

Aufgabe der Erfindung ist es einerseits, einen konstruktiv einfachen und damit preiswerten Adapter zu schaffen, der die Möglichkeit für den Einsatz verschiedenartiger hydraulischer Vorrichtungen bietet und der gleichzeitig den Austausch der Vorrichtung ohne Entwässerung des Heizungs- oder Kühlsystems ermöglicht. Außerdem ist es die Aufgabe der Erfindung, einen Adapter für eine elektrisch betriebene Pumpe als hydraulische Vorrichtungen zu schaffen, die über den Adapter an das System angebunden werden kann und die bei geringem konstruktiven Aufwand eine große Zuverlässigkeit, eine hohe Wartungsfreundlichkeit und damit eine große Kostenersparnis gewährleistet.

Diese Aufgaben werden durch einen Adapter mit den Merkmalen des Anspruch 1 gelöst.

Der besondere Vorteil des erfindungsgemäßen Adapters ist, daß er überall im System eingesetzt werden kann und am Einsatzort die Möglichkeit des Anschlusses einer beliebigen hydraulischen Vorrichtung beispielsweise eines Thermostatventiles oder einer Pumpe bietet. Dabei wirkt der erfindungsgemäße Adapter in der Art einer Schleuse, wobei der Gehäuseinnenraum die Schleusenkammer bildet, die zunächst durch Verschließen der Anschlußöffnungen mittels des Absperrteils vom Leitungssystem entkoppelt wird, bevor das nunmehr lediglich eine Restmenge von Leitungswasser beinhaltende Gehäuse geöffnet wird. Damit ist durch den erfindungsgemäßen Adapter der trockene Austausch bzw. die trockene Wartung der über den Adapter angeschlossenen hydraulischen Vorrichtung möglich.

Der Adapter kann in einer einfachen Ausführungsform auch ohne den Einsatz einer hydraulischen Vorrichtung betrieben werden, indem das im Adapter angeordnete Absperrteil durch ein von außen zugängliches Betätigungsmittel von der geschlossenen in die geöffnete Stellung gebracht wird. In der geöffneten Stellung ist ein ungehinderter Durchfluss des Mediums durch den Adapter gewährleistet. In dieser Ausführungsform erfüllt der Adapter die Funktion eines einfachen Absperrventils und steht dennoch für den späteren Einbau einer hydraulischen Vorrichtung zur Verfügung. Für den Einbau der Vorrichtung wird das Absperrteil geschlossen, eine Abdeckung von der in der Gehäusewand befindlichen Öffnung entfernt und die hydraulische Vorrichtung zumindest mit ihrem von Wasser beaufschlagten Teil in den Gehäuseinnenraum eingeführt und am Gehäuse lösbar befestigt.

Auch wenn eine Ausführungsform des erfindungsgemäßen Adapters denkbar ist, bei der das Absperrteil über ein fest am Gehäuse befindliches Bedienteil betätigbar ist, so ist es von besonderem Vorteil, für das Absperrteil ein Betätigungsorgan vorzusehen, das abnehmbar am Adapter angebracht ist. So kann das Betätigungsorgan über einen leicht lösbaren Verschluß, beispielsweise einen Bajonettverschluß, am Gehäuse befestigt werden. Vorteilhafterweise wird vorgesehen, daß ein Entfernen des Betätigungsorgans das Schließen der Anschluß Öffnungen bewirkt, wobei das Absperrteil nach Entfernen des Betätigungsorgans im Gehäuse verbleibt.

In einer besonders vorteilhaften Ausführungsform ist das Absperrteil statt durch ein separates Betätigungsorgan durch die auf den Adapter aufgesetzte hydraulische Vorrichtung selbst betätigbar. Diese kann über einen Bajonettverschluß auf das Gehäuse aufgesetzt werden, wobei eine den Verschluß schließende Drehung ein Verschwenken des Absperrteil in die öffnende Stellung und umgekehrt bewirkt. Die Beaufschlagung des im Gehäuse befindlichen Absperrmittels findet dabei in einer vorteilhaften Ausführung über einen im Gehäuseinnenraum beweglich gelagerten Hydraulikeinsatz statt, der kraft- oder formschlüssig mit einem von außen zugänglichen Teil der hydraulischen Vorrichtung verbunden ist.

In den Hydraulikeinsatz ist vorteilhafter Weise ein Verbindungskanal eingebracht, den das flüssige Medium in der geöffneten Stellung des Absperrteiles durchströmt. Dabei ist der Hydraulikeinsatz so beschaffen, daß ein Zusammenwirken mit dem Absperrmittel möglich ist, während der Verbindungskanal entsprechend der einzusetzenden hydraulischen Vorrichtung ausgebildet werden kann. So kann der Hydraulikeinsatz so gestaltet werden, daß in den Verbindungskanal ein stufenlos einstellbares Ventil, insbesondere ein Thermostatventil, einsetzbar ist. In dieser Ausführungsform strömt das Wasser durch den Verbindungskanal in den Ventilkörper eines bekannten Thermostatventils und aus dem Thermostatventil zurück in den Gehäuseinnenraum und von dort über die Anschlußöffnung in den Nachlauf. Das Gehäuse des Thermostatventils ist dabei unter Einschluß des eingesetzten Hydraulikeinsatzes auf den Adapter lösbar aufsetzbar. Der Hydraulikeinsatz bildet damit die Schnittstelle zwischen dem erfindungsgemäßen Adapter und dem Thermostatventil.

In einer anderen Ausführungsform ist der Hydraulikeinsatz so ausgebildet, daß innerhalb des Verbindungskanals ein oder mehrere Sensoren zur Messung bestimmter Parameter einsetzbar sind. Als Sensoren kommen dabei Durchflussmengenzähler oder Temperatursensoren sowie Drucksensoren in Betracht.

In einer vorteilhaften Ausführungsform weist das Absperrteil eine Bypaßleitung auf, welche die beiden Anschlußöffnungen miteinander verbindet. Die Verbindung entsteht in dem Moment, wenn die Pumpe durch Öffnen des Drehverschlusses demontiert wird. Ein solcher Kurzschluß zwischen den beiden Leitungen ist vorteilhaft, da damit das System auch ohne angeschlossene Pumpe dicht ist und von Medium durchström werden kann. Das System bleibt damit in gewisser Weise betriebsbereit.

Es ist außerdem besonders vorteilhaft, den Adapter mit einer Auslaßöffnung mit Hahn zu versehen, um das bei der Demontage der hydraulischen Komponente im Gehäuseinnenraum verbleibende Wasser gezielt zu entleeren. Dazu kann unter der Auslaßöffnung ein Auffangbehälter vorgesehen sein.

In einer einfachen und vorteilhaften Ausführungsform ist das Gehäuse des Adapters topfförmig mit in der einen Stirnseite und/oder im Mantel angeordneten Anschlußöffnungen ausgebildet. In dem entsprechend zylindrischen Innenraum können die einzelnen Komponenten gegeneinander und/oder miteinander drehbar gelagert werden, wobei die Drehung durch ein den Topf von außen verschließendes und die einzelnen Komponenten gegeneinander verspannendes Halteteil, das über den Bajonett-verschluß befestigbar ist, verdreht werden. Das Halteteil kann dabei Teil der entsprechenden hydraulischen Vorrichtung sein.

In einer anderen besonders vorteilhaften Ausführungsform ist der Hydraulikeinsatz als Pumpengehäuse einer Kreiselpumpe ausgebildet und nimmt ein Pumpentaufrad auf. In einem derartigen Hydraulikeinsatz ist einerseits ein zentral angeordneter Zuströmkanal für den Saugmund des Laufrades und andererseits ein Auströmkanal hinter dem das Laufrad umgebenden Spiralkanal vorgesehen. Der Hydraulikeinsatz wird dabei durch ein außen auf den Adapter aufsetzbares Befestigungsteil in der Funktion eines Lagerschildes gehalten. Das Befestigungsteil ist wiederum vorteilhafter Weise über einen Bajonettverschluß am Gehäuse befestigt.

Dabei ist es eine zentrale Idee der erfindungsgemäßen Pumpe, daß der im Naßraum befindliche hydraulische Teil von einem separaten Gehäuse umgeben ist, das als Aufnahme für die hydraulischen Komponenten dient und das es ermöglicht, die Mündungsöffnungen der das Medium führenden Leitungen durch das von außen betätigbare Absperrteil zu verschließen oder kurzzuschließen. Das als Adapter ausgebildete Gehäuse übernimmt zum einen die Funktion einer Schleuse, die zunächst gegenüber dem System verschlossen wird, bevor die in der Kammer befindlichen Komponenten entfernt werden. Zum Anderen kann im demontierten Zustand der Pumpe ein Kurzschluß zwischen den Mündungsöffnungen realisiert werden, der beim Anschluß der Pumpe unwirksam wird und dabei die Mündungsöffnungen mit Saug- und Druckstutzen der Pumpe verbindet.

Der entscheidende Vorteil der beschriebenen Pumpe ist dabei, daß nicht nur der elektrische sondern auch der hydraulische Teil zusammen mit dem Laufrad problemlos aus dem System zur Wartungszwecken entfernt werden können, ohne daß sämtliche Leitungen des Systems vollständig entleert werden müssen. Außerdem kann im Falle von Neubauten zunächst der Adapter installiert und durch einen Deckel von außen verschlossen werden, bevor zu einem späteren Zeitpunkt die Pumpe in das System integriert wird. Die Funktionstüchtigkeit des Leitungssystems ist schon vor der Integration der Pumpe durch die von Medium durchströmbare Kammer gegeben, wobei das Absperrteil durch ein Betätigungsorgan betätigbar ist.

In einer besonderen Ausführungsform ist die Betätigung des Absperrteiles über eine Bewegung des Antriebsteils möglich. So kann auf zusätzliche das Absperrteil beaufschlagende Betätigungsorgane verzichtet werden. Zudem kann gewährleistet werden, daß ein Entfernen des Antriebsteils ein Schließen des Absperrteiles bewirkt, so daß ein unbeabsichtigtes Öffnen des Systems ausgeschlossen werden kann. Dieser Gesichtspunkt ist insbesondere für eine erhöhte Betriebssicherheit relevant.

Vorteilhafter Weise ist innerhalb des Gehäuseinnenraumes ein Hydraulikeinsatz angeordnet der die hydraulische Funktion der Pumpe unterstützt. In diesem Hydraulikeinsatz, der Zu- und Ablaufkanäle aufweist, ist gleichzeitig das Laufrad in einer Laufradkammer gelagert. Der Hydraulikeinsatz gewährleistet damit eine hohe Flexibilität der Pumpe, da für verschiedene Pumpentypen und Pumpengrößen verschiedene Hydraulikeinsätze eingesetzt werden können. Das System ist somit beliebig nachträglich veränderbar und kann den entsprechenden Anforderungen angepaßt werden. Im Falle einer Kreiselpumpe ist es vorteilhaft, den Hydraulikeinsatz mit einem zentralen Ansaugkanal zu versehen, über den das Wasser aus dem Gehäuseinnenraum zum Laufrad gelangt, bevor das Medium in radialer Richtung zum Ausströmkanal abgeführt wird.

Um durch eine Bewegung des Antriebsteils eine Überführung des Absperrteiles von der schließenden in die öffnende Stellung oder umgekehrt herbeizuführen, ist es vorteilhaft, den Hydraulikeinsatz und das Absperrteil verdrehbar innerhalb des Gehäuses zu lagern und außerdem das Absperrteil und den Hydraulikeinsatz in Drehrichtung formschlüssig zu verbinden. Somit bewirkt eine Drehung des Hydraulikeinsatzes eine zeitgleiche Drehung des Absperrteiles und damit ein Verschließen bzw. Öffnen der Anschlußöffnungen.

In einer besonders zu bevorzugenden Ausführungsform ist das Antriebsteil zusätzlich über einen Bajonettverschluß mit dem Gehäuse verbunden, wobei ein Schließen des Verschlusses durch Drehung des Antriebsteils ein Öffnen des Absperrteiles bewirkt. Die Montage der erfindungsgemäßen Pumpe an dem im System vorgesehenen Anschlußadapter erfolgt dann derart, daß das Antriebsteil mit Hydraulikeinsatz und Motor in das Gehäuse eingesetzt bzw. auf das Gehäuse aufgesetzt wird und durch eine Drehung um einen Teilkreis über den Bajonettverschluß mit dem Gehäuse verbunden wird. Da beim Verschließen gleichzeitig das Absperrteil öffnet, ist die Pumpe sofort nach der Montage betriebsbereit und die Leitung offen. Vorteilhafter Weise ist ein mechanisches Rastmittel vorgesehen, das das Antriebsteil in der Schließstellung des Bajonettverschlusses gegen ein Öffnen sichert, so daß eine ungewollte Demontage der Pumpe verhindert ist.

In einer besonders vorteilhaften Ausführungsform weist das Antriebsteil ein, insbesondere aus Kunststoff gefertigtes, Halteteil auf, mit dem der Hydraulikeinsatz und das Absperrteil im Innenraum des Gehäuses gehalten werden und das das Gehäuse wie ein Deckel nach außen hin abdichtet. Das Halteteil dient damit einerseits zur fixierenden Halterung der Hydraulikkomponenten und nimmt andererseits die elektrischen Komponenten auf der der Hydraulik abgewandten Seite auf. Es ist gegenüber dem Gehäuse und gegenüber dem Hydraulikeinsatz durch Dichtringe abgedichtet. Ein aus Kunststoff gefertigtes Halteteil gewährleistet gleichzeitig auch einen magnetischen Fluß zwischen den Motorwicklungen und den innerhalb des Laufrades angeordneten Magneten. Gleichzeitig bietet der Kunststoff eine gewisse Flexibilität, die ein Verspannen der aufeinandergesetzten hydraulischen Komponenten im Innenraum des Gehäuses gewährleistet.

In einer besonders vorteilhaften Ausführungsform weist das Halteteil einen zapfenartigen Vorsprung in das Gehäuse auf, der einen Achsenstumpf zur Lagerung des Laufrades bildet. Dabei wird das Laufrad vorteilhafter Weise auf einer in die Stirnseite der Achse eingebrachte Metallkugel gelagert. Die vom Halteteil getragenen elektrischen Komponenten, welche die Statorwicklungen und die Steuerelektronik umfassen, sind in einer vorteilhaften Ausführungsform von einer Abdeckkappe bedeckt, wobei die Abdeckkappe abnehmbar am Halteteil befestigt ist. Wie das Halteteil selber kann auch die Abdeckkappe aus Kunststoff gefertigt sein, um zu einer Gewichts- und Kostenreduzierung beizutragen. Weiterhin kann vorgesehen werden, daß die Abdeckkappe drehbar am Halteteil gehalten ist, wobei eine Drehung der Abdeckkappe über eine Welle auf einen Potentiometer oder ein anderes elektronisches Verstellteil wirkt und die Veränderung eines Betriebsparameters der Pumpe, insbesondere der Drehzahl, hervorruft.

Die erfindungsgemäße Pumpe ist besonders für den Einsatz als sogenannte "dezentrale" Pumpe eingerichtet, die nicht zentral in der Umgebung eines Heizkessels, sondern dezentral in der Nähe eines Heizkörpers eingesetzt wird. Eine jede dieser im System angeordneten dezentralen Pumpen versorgt diejenigen Wärmeübertragungselemente, insbesondere die Heizkörper, die innerhalb des thermisch abgeschlossenen Raumes angeordnet sind. Gerade im Falle dieser dezentralen Pumpen kommen die Vorteile der erfindungsgemäßen und über den Adapter anschließbaren Pumpe besonders zum tragen, da nunmehr innerhalb des Systems, insbesondere an den Wärmeübertragern, mehrere als Adapter fungierende Gehäuse vorgesehen werden können, auf die nachträglich die Pumpen aufsetzbar sind. Die erfindungsgemäße problemlos nachträglich zu installierende Pumpe bietet dabei besonderen Schutz vor Vandalismus, der insbesondere auf frei zugänglichen Baustellen um sich greift. So ist es denn möglich, die Pumpen erst kurzfristig nach dem Bezug der Wohnungen zu installieren, wobei die Dichtigkeit des Systems jedoch schon im Bauzustand durch den Kurzschluß über der Absperrteile oder durch ein Abdecken der Adapter mit Deckeln getestet werden kann.

Vorteilhafte Ausführungsformen der Erfindung sind in den Zeichnungen 2 dargestellt und werden im folgenden näher beschrieben. Es zeigen:
- **Figur 1:**: einen Schnitt durch einen erfindungsgemäßen Adapter mit Pumpe,
- **Figur 2:**: einen axialen Schnitt durch den Adapter nach Figur 1,
- **Figur 3:**: einen Schnitt durch einen Adapter mit stirnseitigen Anschlußöffnungen und
- **Figur 4:**: einen Adapter mit aufgesetztem Thermostatventil und
- **Figur 5**:: ein Absperrteil mit Bypaßkanal.

In Figur 1 ist ein Adapter für den Anschluß einer Kreiselpumpe in einem Heizungsoder Kühlsystem gezeigt. Der Adapter hat ein topfförmiges Gehäuse 1, in dessen Stirnwand eine Anschlußöffnung 2 für eine Vorlaufleitung 3 eingebracht ist. In die Seitenwand des Gehäuses 1 ist eine Öffnung 4 für eine Rücklaufleitung 5 vorgesehen. Auf den Boden des Gehäuseinnenraumes ist ein Absperrteil 6 aufgelegt, das auf einen zentral angeordneten Zapfen 7 aufgesteckt und um diesen drehbar gelagert ist. Die der Anschlußöffnung 2 gegenüberliegende Stirnseite des Gehäuses ist offen und wird durch ein deckelförmiges Halteteil 8 aus Kunststoff verschlossen. Das Halteteil 8 ist mittels eines Bajonettverschlusses 9 am Gehäuse 1 gehalten, wobei der Bajonettverschlusses durch ein nicht dargestelltes Rastmittel in der Schließstellung gesichert wird.

In dem Gehäuseinnenraum ist ein Hydraulikeinsatz 10 eingesetzt, der ebenfalls drehbar im Gehäuseinnenraum gelagert ist. Der Hydraulikeinsatz 10 steht formschlüssig in Wirkverbindung mit dem Absperrteil 6, so daß ein Verdrehen des Hydraulikeinsatzes ein Verdrehen des Absperrteiles zur Folge hat. Zwischen dem Halteteil 8 und dem Hydraulikeinsatz ist gleichfalls ein Formschluß ist gegeben, so daß ein Verdrehen des Halteteils 8 zum Verschluß des Bajonettverschlusses ein Verdrehen des Absperrteiles 6 verursacht.

Der Hydraulikeinsatz 10 ist einerseits gegenüber dem Halteteil 8 durch eine O-Ring-Dichtung 11 und andererseits gegenüber dem Gehäuse 1 durch eine O-Ring-Dichtung 12 abgedichtet, so daß ein Austritt des Mediums aus dem Adapter verhindert wird. Der Hydraulikeinsatz 10 nach Figur 1a ist zur Aufnahme eines Pumpenlaufrades 13 eingerichtet, wobei das Laufrad 13 auf eine am Halteteil 8 angeformten Achse drehbar gelagert ist. Der Antrieb des Laufrades 13 erfolgt über Magnetfelder, die auf im Laufrad 13 angeordnete Rotormagnete 14 durch das Halteteil 8 hindurch wirken. Der Hydraulikeinsatz 10 ist sozusagen als Pumpenkammer mit einem zentral angeordneten Einlaßstutzen 15 und einem Auslaß 16 ausgestattet, wobei das im Innenraum des Gehäuses 1 befindliche Medium durch den Einlaß 15 dem Laufrad 13 zugeführt und über den Auslaß 16 in die Rücklaufleitung 5 gepumpt wird.

In dieser Ausführungsform sind zwischen dem Hydraulikeinsatz 10 und der inneren Gehäusewand Dichtmittel 17 in Form von senkrecht zur Drehebene ausgerichteten Absperrmitteln vorgesehen (Figur 1b), die eine Abdichtung zwischen dem Hydraulikeinsatz 10 bzw. dem Absperrteil 6 und der Wand des Gehäuses 1 bewirken.

Das Halteteil 8 weist einen Zapfen 18 auf, der an das Halteteil 8 angeformt ist und in dessen Stirnseite eine Kugel 19 in einer Halterung gehalten wird. Der Antrieb des Laufrades erfolgt mittels Magnetfeldern, die durch die Deckfläche des Halteteiles hindurchreichen und von Statorwicklungen 20 erzeugt werden, die auf der dem Hydraulikeinsatz abgewandten Seite des Halteteiles 8 angeordnet sind. Gleichzeitig trägt das Halteteil 8 die zur Regelung der Pumpe notwendige Elektronik 22, die wie die Statorwicklungen 20 von einem am Halteteil 8 gehaltenen Abdeckkappe 21 bedeckt sind.

Die Abdeckkappe 21 ist in diesem Beispiel über eine Welle 24 drehbar am Halteteil 8 gehalten ist, wobei eine Drehung der Abdeckkappe 21 eine Verstellung eines Potentiometers 23 und damit die Verstellung eines Pumpenparameters, insbesondere der Drehzahl, bewirkt.

In Figur 2 ist ein Schnitt durch das Gehäuse 1 des Adapters nach Figur 1 gezeigt. In der oberen Darstellung ist der Hydraulikeinsatz 10 und das Absperrteil 6 so verdreht, daß der Durchgang durch den Adapter von der Anschlußöffnung 2 zur Anschlußöffnung 4 geöffnet ist. Dazu ist ein Absperrmittel 18 von der Öffnung 2 abgerückt und der Auslaßkanal 16 des Hydraulikeinsatzes 10 in Deckung mit der Öffnung 4 gebracht. Im unteren Teil der Figur 2 ist die geschlossene Stellung gezeigt. Dazu ist der Einsatz aus Absperrteil 6 und und Hydraulikeinsatz 10 so verdreht, daß das Absperrmittel 18 über der Öffnung 2 dichtend zur Auflage kommt. Der Auslaßkanal 16 ist gegen die Innenwand des Gehäuses verdreht während die beiden Absperrmittel 17a und 17b aneinander zur Anlage konnen und die Öffnung 4 verschließen.

In Figur 3 ist wie in Figur 1 ein Gehäuse 1 mit einem als Pumpengehäuse ausgebildeten Hydraulikeinsatz 10 gezeigt. In dieser Ausführungsform sind jedoch beide Anschlußöffnungen 2 und 4 in der Stirnseite des Gehäuses angeordnet. Zum Verschluß der beiden Öffnungen 2 und 4 weist das Absperrteil 6 zwei als Klappen ausgebildete Absperrmittel 25a und 25b (Figur 3b) auf, die am Absperrteil 6 angeformt sind. Die Absperrmittel 25a und 25b werden gegenüber dem Gehäuse 1 über die Öffnungen 2 und 4 umgebende Dichtringe 26 abgedichtet. Der Strömungsweg ist mit den Pfeilen A und B gekennzeichnet. In der Ausführungsform nach Figur 2 ist die Abdeckkappe 27 am Halteteil 8 über einen Bajonettverschluß 26 fest am Gehäuse 1 gehalten. Die Leistungselektronik und die Steuerelektronik sind in dieser Ausführungsform auf einem auf das Halteteil 8 aufgesetzten Elektronikträger 28 angeordnet.

In Figur 4 ist der Adapter mit einem eingesetzten Thermostatventil 31 gezeigt. Bei dem Thermostatventil 31 handelt es sich um ein bekanntes Ventil, dessen Gehäuse 32 derart modifiziert ist, daß es auf das Gehäuse 1 aufsetzbar ist und über den Bajonettverschluß 9 gehalten wird. Das Gehäuse 1 des Adapters entspricht dem der Ausführungsform nach Figur 1, wobei ein extra für den Anschluß des Thermostatventiles 31 geeigneter Hydraulikeinsatz 33 verwendet wird. In diesen Hydraulikeinsatz 33 ist ein Verbindungskanal 34 eingebracht, der das Wasser von der Anschlußöffnungen 2 in Richtung des Pfeiles C zu einer vom Ventilsitz 35 umgebenen Öffnung führt. Die Öffnung ist in bekannter Weise durch einen Ventilteller 36 verschließbar.

Die Öffnungen 2 und 4 werden durch Drehung des Ventilgehäuses 32 geöffnet bzw. verschlossen. Dazu wirkt das Ventilgehäuses 32 über den Hydraulikeinsatz 33 in der beschriebene Weis auf das Absperrteil 37, mit dessen angeformten Absperrmitteln 38a und 38b die Öffnungen 2 und 4 verschliebar sind.

In Figur 5 ist ein ein Absperrteil 6 mit einer Bypaßleitung 39, wobei das Absperrteil 6 wie aus den vorher beschriebenen Ausführungsbeispielen bekannt in einem Gehäuse 1 drehbar gelagert ist und durch Drehung des nicht dargestellten Antriebsteiles positioniert werden kann. In der gezeigten Bypaßstellung (Figur 5b) verbindet die Bypaßleitung 39 die Einlaßöffnung 2 mit der Auslaßöffnung 4. Das Absperrteil ist gegen die Öffnungen über O-Ringe 40 abgedichtet.

## Patentansprüche

1. Adapter mit einem Hydraulikeinsatz (10) und einer entfernbaren hydraulischen Vorrichtung, bestehend aus einem Gehäuse (1), das mindestens zwei Anschlußöffnungen (2, 4) zum Anschluß einer Vorlaufleitung (3) und einer Rücklaufleitung (5) aufweist, wobei die Anschlußöffnungen (2, 4) im Gehäuseinnenraum münden und Absperrmittel (17, 18, 25, 38) vorgesehen sind, um die Anschlußöffnungen (2, 4) durch diese Absperrmittel (17, 18, 25, 38) durch ein im Gehäuseinnenraum angeordnetes und von außen betätigbares Absperrteil (6) gegen den Eintritt des Mediums in den Innenraum des Gehäuses (1) verschließen zu können, wobei der Adapter über eine Öffnung in einer Gehäusewand verfügt, durch die eine hydraulische Vorrichtung zumindest teilweise in den Innenraum des Adapters einführbar ist sowie Mittel vorgesehen sind, um die hydraulische Vorrichtung am Gehäuse (1) lösbar zu befestigen, **dadurch gekennzeichnet, dass** der Hydraulikeinsatz (10) im Innenraum des Adapters beweglich gelagert ist und mit dem Absperrteil (6) in Wirkverbindung steht und mit der hydraulischen Vorrichtung in Wirkverbindung treten kann, so dass das Absperrteil (6) über den Hydraulikeinsatz (10) durch die hydraulische Vorrichtung betätigbar ist und das Absperrteil (6) nach dem Entfernen der hydraulischen Vorrichtung die Anschlußöffnungen (2, 4) verschließend im Gehäuse (1) verbleibt.

2. Adapter nach Anspruch 1, **dadurch gekennzeichnet, dass** in den Hydraulikeinsatz (10) ein Verbindungskanal (34) eingebracht ist, den das flüssige Medium in der geöffneten Stellung des Absperrteils (6) durchströmt.

3. Adapter nach Anspruch 2, **dadurch gekennzeichnet, dass** im Verbindungskanal (34) des Hydraulikeinsatzes (10) ein Ventil, insbesondere ein Thermostatventil (31), angeordnet ist.

4. Adapter nach einem der vorherigen Ansprüche, **dadurch gekennzeichnet, dass** die hydraulische Vorrichtung eine von einem Elektromotor betriebene Pumpe insbesondere eine Kreiselpumpe ist, wobei der Hydraulikeinsatz (10) als Laufradkammer für ein Laufrad (13) ausgebildet ist.

5. Adapter nach Anspruch 4, **dadurch gekennzeichnet, dass** der Elektromotor und das Laufrad (13) ein gemeinsames Antriebsteil der Pumpe bilden, das lösbar am Gehäuse (1) befestigt ist, wobei ein Lösen des Antriebsteiles eine Bewegung des Absperrteiles (6) von der geöffneten zur verschlossenen Position bewirkt.

6. Adapter nach einem der vorherigen Ansprüche, **dadurch gekennzeichnet, dass** das Antriebsteil über einen Bajonettverschluss (9) am Gehäuse (1) befestigbar ist und dass ein Öffnen des Bajonettverschlusses (9) ein Schließen der Eintritts- (2) und der Austrittsöffnung (4) durch das Absperrteil (6) bewirkt, wobei das Absperrteil (6) nach dem Entfernen des Antriebsteiles im Gehäuse (1) verbleibt.

7. Adapter nach einem der vorherigen Ansprüche, **dadurch gekennzeichnet, dass** das Halteteil (8), auf der dem Laufrad (13) abgewandten Seite die Motorwicklungen (20) und die Steuerelektronik (22) trägt.

8. Adapter nach einem der vorherigen Ansprüche, **dadurch gekennzeichnet, dass** im Laufrad (13) Magneten (14) angeordnet sind, deren Magnetfeld axial ausgerichtet ist, und dass durch die Motorwicklungen (20) ein axiales Magnetfeld derart erzeugbar ist, dass das Laufrad (13) damit antreibbar ist.

9. Adapter nach einem der vorherigen Ansprüche, **dadurch gekennzeichnet, dass** das Absperrteil (6) und der Hydraulikeinsatz (10) im eingebauten Zustand durch ein von außen auf die offene Stirnseite aufsetzbares Halteteil (8) gehalten sind, wobei das Halteteil (8) am Gehäuse (1) lösbar befestigbar ist.

10. Adapter nach einem der vorherigen Ansprüche, **dadurch gekennzeichnet, dass** ein Gehäuse (32) der hydraulischen Vorrichtung (31) das Halteteil (8) bildet.

11. Adapter nach einem der vorherigen Ansprüche, **dadurch gekennzeichnet, dass** das Halteteil (8) mit dem Hydraulikeinsatz (10) derart zusammenwirkt, dass eine Verdrehung des Halteteiles (8) das Absperrteil (6) von der schließenden in die öffnende Stellung und umgekehrt bewegt.

12. Adapter nach einem der vorherigen Ansprüche, **dadurch gekennzeichnet, dass** das Halteteil (8) durch einen Bajonettverschluss (9) am Gehäuse gehalten ist.

13. Adapter nach einem der vorherigen Ansprüche, **dadurch gekennzeichnet, dass** das Absperrteil (6) eine Scheibe oder einen Ring aufweist, die (der) im Gehäuse drehbar koaxial zum Hydraulikeinsatz (10) gelagert ist und die zwei, insbesondere als Ventil- oder Abdeckklappen geformte; Absperrmittel (17, 18, 25, 38) zum Verschluss der Anschlussöffnungen (2, 4) aufweist.

14. Adapter nach einem der vorherigen Ansprüche, **dadurch gekennzeichnet, dass** das Absperrteil (6) einen Bypasskanal (39) aufweist, mit dem die Öffnungen (2, 4) verbindbar sind.

## Claims

1. An adapter comprising a hydraulic insert (10) and a removable hydraulic device consisting of a housing (1) which includes at least two connection apertures (2, 4) for connecting a flow pipe (3) and a return pipe (5), the connection apertures (2, 4) opening in the interior of the housing and shut-off means (17, 18, 25, 38) being provided in order to be able to occlude the connection apertures (2, 4) against the entry of the medium into the interior of the housing (1) by said shut-off means (17, 18, 25, 38), by means of a shut-off part (6) arranged in the interior of the housing and actuatable from outside, the adapter having an opening in a housing wall through which a hydraulic device can be inserted at least partially into the interior of the adapter and means being provided for fixing the hydraulic device detachably to the housing (1 ), **characterised in that** the hydraulic insert (10) is mounted movably in the interior of the adapter and is operatively connected to the shut-off part (6) and can be operatively connected to the hydraulic device, so that the shut-off part (6) can be actuated by the hydraulic device via the hydraulic insert (10) and the shut-off part (6) remains in the housing (1), closing the connection apertures (2, 4), after the hydraulic device has been removed.

2. Adapter according to claim 1, **characterised in that** a connecting conduit (34) through which the fluid medium flows in the open position of the shut-off part (6) is formed in the hydraulic insert (10).

3. Adapter according to claim 2, **characterised in that** a valve, in particular a thermostatic valve (31), is arranged in the connecting conduit (34) of the hydraulic insert (10).

4. Adapter according to any one of the preceding claims, **characterised in that** the hydraulic device is a pump, in particular a centrifugal pump, driven by an electric motor, the hydraulic insert (10) being configured as ah impeller chamber for an impeller (13).

5. Adapter according to claim 4, **characterised in that** the electric motor and the impeller (13) form a common drive part for the pump, which drive part is fixed detachably to the housing (1), detachment of the drive part causing the shut-off part (6) to move from the open position to the closed position.

6. Adapter according to any one of the preceding claims, **characterised in that** the drive part is fixable to the housing (1) by means of a bayonet connection (9) and **in that** opening of the bayonet connection (9) causes the inlet aperture (2) and the outlet aperture (4) to be closed by the shut-off part (6), the shut-off part (6) remaining in the housing (1) after the drive part has been removed.

7. Adapter according to any one of the preceding claims, **characterised in that** the retaining part (8) carries the motor windings (20) and the electronic control unit (22) on the side facing away from the impeller (13).

8. Adapter according to any one of the preceding claims, **characterised in that** magnets (14), the magnetic field of which is aligned axially, are arranged in the impeller (13), and **in that** an axial magnetic field can be generated by means of the motor windings (20) in such a way that the impeller (13) is driveable thereby.

9. Adapter according to any one of the preceding claims, **characterised in that** the shut-off part (6) and the hydraulic insert (10) are retained in the installed state by a retaining part (8) which can be mounted from outside to the open end face, the retaining part (8) being fixable detachably to the housing (1).

10. Adapter according to any one of the preceding claims, **characterised in that** a housing (32) of the hydraulic device (31) forms the retaining part (8).

11. Adapter according to any one of the preceding claims, **characterised in that** the retaining part (8) cooperates with the hydraulic insert (10) in such a way that rotation of the retaining part (8) moves the shut-off part (6) from the closed position to the open position and vice versa.

12. Adapter according to any one of the preceding claims, **characterised in that** the retaining part (8) is retained on the housing by a bayonet connection (9).

13. Adapter according to any one of the preceding claims, **characterised in that** the shut-off part (6) includes a disc or a ring which is mounted rotatably in the housing coaxially with the hydraulic insert (10) and which includes two shut-off means (17, 18, 25, 38), configured in particular as valve flaps or occluding flaps, for closing the connection apertures (2, 4).

14. Adapter according to any one of the preceding claims, **characterised in that** the shut-off part (6) includes a bypass conduit (39) to which the apertures (2, 4) are connectable.

## Revendications

1. Adaptateur avec un insert hydraulique (10) et un dispositif hydraulique démontable, constitué d'un carter (1), qui présente au moins deux ouvertures de raccordement (2, 4) pour raccorder une canalisation d'aller (3) et une canalisation de retour (5), les ouvertures de raccordement (2, 4) débouchant dans le volume intérieur du carter et des moyens d'arrêt (17, 18, 25, 38) étant prévus pour pouvoir obturer les ouvertures de raccordement (2, 4) par ces moyens d'arrêt (17, 18, 25, 38), au moyen d'une pièce d'arrêt (6) disposée dans le volume intérieur du carter et pouvant être actionnée de l'extérieur, contre l'entrée du milieu dans le volume intérieur du carter (1), l'adaptateur étant muni d'une ouverture dans une paroi du carter à travers laquelle un dispositif hydraulique peut être introduit au moins partiellement dans le volume intérieur de l'adaptateur, des moyens étant également prévus pour fixer le dispositif hydraulique de manière démontable sur le carter (1 ),
**caractérisé en ce que** l'insert hydraulique (10) est monté mobile dans le volume intérieur de l'adaptateur et se trouve en liaison active avec la pièce d'arrêt (6) et peut venir en liaison active avec le dispositif hydraulique de telle manière que la pièce d'arrêt (6) peut être actionnée par le dispositif hydraulique par l'intermédiaire de l'insert hydraulique (10) et que la pièce d'arrêt (6) reste dans le carter (1) en obturant les ouvertures de raccordement (2,4) après le démontage du dispositif hydraulique.

2. Adaptateur selon la revendication 1,
**caractérisé en ce qu'**un canal de liaison (34), que traverse le milieu liquide dans la position ouverte de la pièce d'arrêt (6), est monté dans l'insert hydraulique (10).

3. Adaptateur selon la revendication 2,
**caractérisé en ce qu'**une soupape, en particulier une soupape thermostatique (31), est disposée dans le canal de liaison (34) de l'insert hydraulique (10).

4. Adaptateur selon l'une des revendications précédentes,
**caractérisé en ce que** le dispositif hydraulique est une pompe, en particulier une pompe centrifuge, entraînée par un moteur électrique, l'insert hydraulique (10) étant réalisé en tant que chambre de roue mobile pour une roue mobile (13).

5. Adaptateur selon la revendication 4,
**caractérisé en ce que** le moteur électrique et la roue mobile (13) forment une pièce motrice commune qui est fixée de manière démontable au carter (1), une séparation de la pièce mobile produisant un déplacement de la pièce d'arrêt (6) de la position ouverte à la position fermée.

6. Adaptateur selon l'une des revendications précédentes,
**caractérisé en ce que** la pièce motrice peut être fixée sur le carter (1) par l'intermédiaire d'une fermeture à baïonnette (9) et qu'une ouverture de la fermeture à baïonnette (9) produit une fermeture de l'ouverture d'entrée (2) et de l'ouverture de sortie (4) par la pièce d'arrêt (6), la pièce d'arrêt (6) restant dans le carter (1) après la séparation de la pièce motrice.

7. Adaptateur selon l'une des revendications précédentes,
**caractérisé en ce que** la pièce de support (8) porte les bobines (20) du moteur et l'électronique de commande (22) sur le côté écarté de la roue mobile (13).

8. Adaptateur selon l'une des revendications précédentes,
**caractérisé en ce que**, dans la roue mobile (13), sont disposés des aimants (14) dont le champ magnétique est orienté axialement et qu'un champ magnétique axial peut être engendré par les bobines (20) du moteur de telle manière que la roue mobile (13) peut être entraînée par celui-ci.

9. Adaptateur selon l'une des revendications précédentes,
**caractérisé en ce que** la pièce d'arrêt (6) et l'insert hydraulique (10), à l'état monté, sont maintenus par une pièce de support (8) pouvant être montée de l'extérieur, la pièce de support (8) pouvant être fixée au carter (1) de manière démontable.

10. Adaptateur selon l'une des revendications précédentes,
**caractérisé en ce qu'**un carter (32) du dispositif hydraulique (31) forme la pièce de support (8).

11. Adaptateur selon l'une des revendications précédentes,
**caractérisé en ce que** la pièce de support (8) coopère avec l'insert hydraulique (10) de telle manière qu'une torsion de la pièce de support (8) déplace la pièce d'arrêt (6) de la position de fermeture à la position d'ouverture et inversement.

12. Adaptateur selon l'une des revendications précédentes,
**caractérisé en ce que** la pièce de support (8) est maintenue sur le carter par une fermeture à baïonnette (9).

13. Adaptateur selon l'une des revendications précédentes,
**caractérisé en ce que** la pièce d'arrêt (6) présente un disque ou une bague qui est monté(e) à rotation dans le carter coaxialement à l'insert hydraulique (10) et qui présente deux moyens d'arrêt (17, 18, 25, 38), en particulier formés en tant que clapets de soupape ou de recouvrement, pour l'obturation des ouvertures de raccordement (2, 4).

14. Adaptateur selon l'une des revendications précédentes,
**caractérisé en ce que** la pièce d'arrêt (6) présente un canal de dérivation (39) auquel les ouvertures (2, 4) peuvent être reliées.
